# EUROPÄISCHE PATENTSCHRIFT

(11) **EP 1 342 977 B1**
(45) Veröffentlichungstag und Bekanntmachung des Hinweises auf die Patenterteilung: **02.12.2009**
(21) Anmeldenummer: 03000856.9
(22) Anmeldetag: 15.01.2003
(51) Int. Cl.: F41H 7/02

(54) **Turmintegrierte Lastenhebeeinrichtung für gepanzerte Fahrzeuge, insbesondere Kampffahrzeuge**
Turret integrated hoistingequipment for armoured vehicles, in particular fighting vehicles
Matériel de levage integré à un tour d'un véhicule blindé, en particulier véhicules de combat

(30) Priorität: 09.03.2002 DE 10210519; 12.04.2002 DE 10217991
(43) Veröffentlichungstag der Anmeldung: 10.09.2003
(73) Patentinhaber: Rheinmetall Landsysteme GmbH, 24107 Kiel (DE)
(72) Erfinder: Diller, Armin, 86199 Augsburg (DE); Mall, Hans, 82256 Fürstenfeldbruck (DE); Riedl, Jürgen, 86343 Königsbrunn (DE)
(74) Vertreter: Dietrich, Barbara

(56) Entgegenhaltungen:
- EP-A- 0 244 124
- US-A- 5 198 608
- US-A- 5 431 443
- FOSS: "Jane's Combat Support Equipment 1978-79" 1978 , JANE'S YEARBOOKS , LONDON XP002271485 * Seite 7 * * Seite 23 * * Seite 24 * * Seite 28 *
- PATENT ABSTRACTS OF JAPAN vol. 2000, no. 12, 3. Januar 2001 (2001-01-03) -& JP 2000 249497 A (ISHIKAWAJIMA HARIMA HEAVY IND CO LTD), 14. September 2000 (2000-09-14)
- VOS: "Moderne Artillerie: inleiding en amerikaans gemechaniseerd geschut W.O II" , DE ALK , ALKMAAR (NL) XP002271486 * Seite 61, Zeile 41 - Seite 63, Zeile 17; Abbildung 56 *

## Beschreibung

Die Erfindung bezieht sich auf ein gepanzertes und bewaffnetes Fahrzeug, das sich aus den üblichen Teilen wie Antriebsmotor, Getrieben, Radsätzen oder Kettenlaufwerk, einem Besatzungsraum und einem Gehäuse, das alle Ein- und Anbauten aufnimmt, und einer Waffenanlage zusammensetzt.

Von einem derartigen Fahrzeug wird häufig auch gefordert, dass es trotz seines Gewichtes luftverlastbar ist und mittels Flugzeug oder Hubschrauber transportiert werden kann. Die Forderung der Luftverlastbarkeit von Kampffahrzeugen mit einer damit verbundenen Gewichtsbeschränkung steht im Gegensatz zu der Forderung nach einem hohen ballistischen Schutzniveau, welches wiederum mit einem erhöhten Fahrzeuggewicht einhergeht. Neben einer Reduzierung des Fahrzeuggewichts ist eine systemtechnische Lösung, ein Komplettfahrzeug in Teileinheiten zu tranportieren. Dies kann zum Beispiel ein Basisfahrzeug mit einer adaptiven Zusatzpanzerung sein, welche vor einer Luftverladung vom Fahrzeug entfernt, mit einem zusätzlichen Transportmittel transportiert und am Zielort nach der Entladung wieder am Fahrzeug montiert wird. Die Zusatzpanzerungselemente werden aufgrund ihres hohen Eigengewichts entweder mittels einer externen Kraneinrichtung oder von Hand am Fahrzeug de- oder aufmontiert, sofern die Elemente in handhabbare Module unterteilt sind.

Nach dem Stand der Technik sind verschiedene Vorschläge zum Aufbau von modularen Fahrzeugen und modularen Teilaufbauten an Fahrzeugen gemacht worden.

In der DE 4219688 wird ein luftverlastbares Panzerfahrzeug aus einem Fahrgestell und darauf angeordneten mehreren Gehäuseteilen aufgebaut, wobei ein Gehäuseteil aus einem fahrgestellfesten Unterteil und einem beweglichen Oberteil besteht, welches bei Lufttransport vertikal eingeschoben werden kann zur Verminderung des Fahrzeugvolumens.

In der DE 19502036 wird ein Kettenfahrzeug schnell und kostensparend an unterschiedliche Einsatzforderungen angepasst, in dem der Wannenaufbau modular gestaltet und aus mindestens zwei Modulen besteht.

In der DE 19619865 wird ein umrüstbares militärisches Radfahrzeug mit trennbaren Modulen dargestellt, das aus einem Grundgehäuse zur Aufnahme der Fahrzeugkomponenten besteht und von einem diesel-mechanischen zu einem diesel-elektrischen Antrieb umgebaut werden kann bei Vorteilen für die Bauhöhe und Ausgestaltung des Fahrzeugs.

Bei einer Zusatzpanzerung als Fahrzeugmodul ist für die Montage entweder ein externer Kran erforderlich oder die Schutzmodule sind in sehr viele von der Besatzung handhabbare Stücke zu unterteilen, da es ballistischen Schutz ohne entsprechendes Gewicht nicht gibt.

Der Nachteil dieser Lösung liegt vor allem darin, daß entweder ein zusätzliches Kranfahrzeug oder ein Bergepanzer eingesetzt werden muss oder dass die Montage bei sehr vielen kleinen Schutzmodulen aufwendig und langwierig wird.

Belässt man die Schutzmodule in ihrer konstruktiv bedingten Größe, ist ein Kampffahrzeug bei der Auf- und Abrüstung nach heutigem Stand der Technik auf ein externes Kranfahrzeug mit Hebevorrichtung angewiesen. Dabei kann es zu logistischen Engpässen kommen, da es nur eine begrenzte Anzahl Kranfahrzeuge bei der Truppe gibt für sehr viele Aufgaben. Die Auf- und Umrüstung von mehreren Fahrzeugen kann dann kaum parallel oder nur abhängig von der Anzahl der bereitstehenden Hebezeuge erfolgen.

Werden die Schutzmodule andererseits in handliche Stücke unterteilt, so führt dies neben einem reduzierten ballistischen Schutz in den Randbereichen dieser Stücke auch zu höheren Auf- und Umrüstzeiten wegen der großen Anzahl der Module.

Mit dem Bergepanzer M728 ist ein Fahrzeug nach dem Oberbegriff der Ansprüch 1 und 2 bekannt, das einen am Turm befestigten Kranbaum aufweist (vgl. Jane's Combat Support Equipment" Handbuch, Ausgabe 1978-79 beim Jane's Yearbooks Verlag, Seite 7). Siehe auch US 5 198 608 A.

Aus der EP 0 244 124 A1 ist ein gepanzertes Fahrzeug mit einem Kran bekannt, welcher anstelle einer Waffe auf einem drehbaren Turm angebracht ist. Mit diesem ist er um 360° drehbar. Der Kran umfasst ein A-förmiges Gestell und ist beidseitig am Turm befestigt. Mittig ist ein Behälter vorgesehen, von dem ein teleskopischer Abschnitt gerührt wird, durch den die Arme des Krans eingestellt werden können.

Aufgabe der Erfindung ist es, ein militärisches Fahrzeug, welches vom hauptsächlichen Einsatzzweck nicht als Kranfahrzeug ausgelegt ist, unabhängig von einem zusätzlichen Kran zu machen, um verschiedenste Aufgaben, die ohne Hebezeug nicht durchführbar sind, autark zu erfüllen, bzw. Tätigkeiten, die nach heutigem Stand der Technik manuell durchgeführt werden, einfacher und / oder schneller zu gestalten.

Diese Aufgabe wird erfindungsgemäß durch die kennzeichnenden Merkmale der Ansprüche 1 oder 2 gelöst. Weitere Merkmale ergeben sich aus den Unteransprüchen.

Erfindungsgemäß wird ein Kampffahrzeug mit einer bordeigenen integrierten Hebevorrichtung ausgestattet. Eine Aufgabe der fahrzeugintegrierten Hebevorrichtung kann die De- und Remontage von Zusatzpanzerungsmodulen sein, welche derzelt ausschließlich mit externen Hebeeinrichtungen erfolgt. Darüber hinaus können mit der Vorrichtung allgemeine Reparatur- und Kranarbeiten ausgeführt werden.

Die Hebeeinrichtung muss In der Lage sein, Lasten, die sich vor, hinter oder neben dem Fahrzeug befinden, an eine beliebige Position am Fahrzeug zu befördern. Eine Einschränkung des Arbeitsbereiches der Hebeeinrichtung durch einen auf dem Fahrzeug befindlichen Panzerturm lässt sich am besten durch Adaption der Hebeeinrichtung an den Panzerturm selbst verhindern. Darüber hinaus können die Richtantriebe des Turms oder der Waffe für die Bewegung der Hebeeinrichtung mit verwendet werden, was die Ausführung der Hebeeinrichtung vereinfacht. Bei einem Fahrzeug mit Turm ist die Adaption der Hebeeinrichtung an den Turm aus genannten Gründen zu bevorzugen.

Die Vorteile der Erfindung liegen darin,
- dass Auf- und Umrüstzeiten bezüglich zum Beispiel Zusatzpanzerungsmodulen wegen des Vorhandenseins einer fahrzeugintegrierten Hebeeinrichtung minimal sind,
- dass der Rüstvorgang unabhängig vom Vorhandensein eines Unterstützungsfahrzeuges oder Kranes durchgeführt werden kann und
- dass die integrierte Hebevorrichtung auch für Reparatur- und Transportarbeiten am eigenen oder an anderen Fahrzeugen eingesetzt werden kann.

Durch die Adaption der Hebeeinrichtung an einen vorhandenen Panzerturm wird eine Einschränkung des Arbeitsbereiches durch den Turm und auch eine mögliche Behinderung des Turms durch eine Hebeeinrichtung verhindert, sowie die Ausführung der Hebeeinrichtung vereinfacht, da erforderliche Kranbewegungen durch die Seitendrehbarkeit des Turms übernommen werden können.

Ausführungsbeispiele der Erfindung sind in den Zeichnungen schematisch dargestellt und werden im folgenden näher beschrieben. Es zeigen:
- Figur 1:: eine Ansicht des Fahrzeuges mit Hebeeinrichtung
- Figur 2:: eine Detailansicht der Hebeeinrichtung am Waffenturm
- Figur 3:: eine Alternativanordnung der Hebeeinrichtung am Waffenturm

Figur 1 zeigt ein gepanzertes Fahrzeug 2 mit einem Turm 4 und einer Hebeeinrichtung 1 am Turm, welche ein Zusatzpanzermodul 3 am Haken 10 hat.

Figur 2 zeigt eine Hebeeinrichtung 1 seitlich am Turmgehäuse 5 von Turm 4 angebaut. Die Hebeeinrichtung 1 besitzt einen Teleskopausleger 1a, welcher in Richtung 8 aus- und eingefahren werden kann. Die Hebeeinrichtung 1 kann in der Seitendrehung 6 mit dem Turm 4 gedreht werden. Mittels eines eigenen Drehantriebs in der Hebeeinrichtung 1 kann der Ausleger 1a in der Höhe der Drehrichtung 7 eingestellt werden.

Alternativ ist die Hebeeinrichtung 1 in Figur 3 an dem höhenrichtbaren Gehäuseteil 9 der Waffe 11 angebaut. Die Drehrichtung 7 der Hebeeinrichtung 1 wird hierbei mittels der Höhenrichtung der Waffenrichtanlage durchgeführt.

Die Hebeeinrichtung 1 wird an einen Panzerturm 4 adaptiert, um eine Einschränkung des Arbeitsbereiches durch den Panzerturm zu vermeiden und um die vorhandenen Richtantriebe des Panzerturms in Seite und fallweise auch Höhe auch zur Bewegung und Ausrichtung 6, 7 der Hebeeinrichtung mitzubenutzen. Ein für die Hebeeinrichtung geforderter dreidimensionaler Arbeitsbereich wird mittels eines teleskopierbaren Auslegers 1a sowie mittels der genannten Richtantriebe des Panzerturms realisiert für die Bewegungsrichtungen 6, 7, 8 (Figur 3).

Bei Realisierung der Richtung 7 mittels eines eigenen Drehantriebs in der Hebeeinrichtung 1 kann die Hebeeinrichtung am Turmgehäuse 5 an geeigneter Stelle alternativ angebaut werden, wobei sie dann keine Belastung der höhenrichtbaren Masse der Waffenanlage darstellt (Figur 2).

Die konzeptionelle Ausführung einer Hebeeinrichtung ist abhängig von Fahrzeugtyp und Anforderung. Neben der in der Figur dargestellten Ausführung mit einem Teleskopausleger 1a sind ebenfalls alle anderen technisch realisierbaren Ausführungen für die Realisierung der Linearbewegung 8 vorstellbar. Der Antrieb dafür kann manuell betätigt oder mit Fremdkraft betrieben sein.

Bei Nichtgebrauch kann die Hebeeinrichtung entweder am Fahrzeug fest eingebaut und in einer Zurrposition verbleiben oder auch bei entsprechend geringem Gewicht und Geometrie abgebaut, im Fahrzeug mitgeführt oder an geeignetem Ort gelagert werden. Es ist auch vorstellbar, die Hebeeinrichtung so zu gestalten, dass diese bei geringer Modifikation für verschiedene Einsatzzwecke nutzbar ist, zum Beispiel mit Auslegern verschiedener Länge. Die Schnittstelle zum Turm wird vorzugsweise so gestaltet, dass die Hebeeinrichtung an verschiedene Türme mittels einer geeigneten Anflanschfläche adaptiert werden kann.

### Bezugszeichenliste

- 1: Hebeeinrichtung
- 1a: Teleskopausleger
- 2: Fahrzeug
- 3: Zusatzpanzermodul
- 4: Turm
- 5: Turmgehäuse
- 6: Seitendrehrichtung
- 7: Drehrichtung
- 8: Richtung
- 9: Gehäuseteil
- 10: Haken
- 11: Waffe

## Patentansprüche

1. Vorrichtung mit einem Hebemittel für ein gepanzertes Fahrzeug (2) mit einem seitenrichtbaren Panzer- oder Waffenturm (4) auf dem Fahrzeug und einer höhenrichtbaren Waffe (11) im Turm sowie mit einem Radfahr- oder Kettenlaufwerk, **dadurch gekennzeichnet, dass** eine höhenrichtbare und teleskopierbare Lastenhebeeinrichtung (1) an einer Flanschfläche am Turmgehäuse (5) adaptiert ist und die Lastenhebeeinrichtung (1) fallweise mit einem eigenen Linear- und / oder Drehantrieb ausgerüstet ist.

2. Vorrichtung mit einem Hebemittel für ein gepanzertes Fahrzeug (2) mit einem seltenrichtbaren Panzer- oder Waffenturm (4) auf dem Fahrzeug und einer höhenrichtbaren Waffe (11) im Turm sowie mit einem Radfahr- oder Kettenlaufwerk, **dadurch gekennzeichnet, dass** eine höhenrichtbare und teleskopierbare Lastenhebeeinrichtung (1) an dem höhenrichtbaren Gehäuseteil (9) der Waffe (11) adaptiert wird und die Lastenhebeeinrichtung (1) fallweise mit einem eigenen Linear- und / oder Drehantrieb ausgerüstet ist.

3. Vorrichtung nach Anspruch 1 oder 2, **dadurch gekennzeichnet, dass** die teleskopierbare Lastenhebeeinrichtung (1) am Ausleger (1a) einen Lastaufnahmehaken oder ein Lastenaufnahmegeschirr (10) besitzt und der Ausleger (1a) auf eine maximale Ausfahrlänge aufgefahren sowie auf eine minimale Länge und Zurrposition eingefahren werden kann.

4. Vorrichtung nach Anspruch 1 oder 2, **dadurch gekennzeichnet, dass** der Arbeitsraum der Lastenhebeeinrichtung (1) mit einer Seitendrehachse (6) des Turms (4) und einer Höhendrehachse (7) der Waffe (11) sowie der Ausfahrachse (8) das Teleskops (1a) gebildet wird.

5. Vorrichtung nach Anspruch 1, **dadurch gekennzeichnet, dass** die Lastenhebeeinrichtung (1) eine eigene Höhendreheinrichtung (1 b) besitzt für die Drehung um die Achse (7) bei Befestigung am Turm (4).

6. Vorrichtung nach einem der oben genannten Ansprüche, **dadurch gekennzeichnet, dass** der Ausleger (1a) der Lastenhebeeinrichtung (1) als Teleskopausleger, Stangenführung oder Robotergreifarm ausgebildet Ist.

7. Vorrichtung nach einem der oben genannten Ansprüche, **dadurch gekennzeichnet, dass** der Antrieb der Ausfahrachse (8) des Auslegers (1a) manuell mittels eines Getriebes aus dem Turminnenraum oder von außen bedient oder mittels hydraulischer oder elektrischer Hilfskraftenergie ausgeführt wird.

8. Vorrichtung nach einem der oben genannten Ansprüche, **dadurch gekennzeichnet, dass** die Hebeeinrichtung (1) bei Nichtgebrauch am Fahrzeug eingefahren oder verzurrt wird oder speziell Teile der Hebeeinrichtung (1), die außen am Turm (5) oder am Gehäuseteil (9) der Waffe (11) adaptiert sind, abgebaut und diese Teile im Fahrzeug (2) an geeigneter Stelle oder auch an anderem Ort gelagert werden.

9. Vorrichtung nach einem der oben genannten Ansprüche, **dadurch gekennzeichnet, dass** die Schnittstelle zwischen Hebeeinrichtung und Turm so ausgebildet wird, dass die Hebeeinrichtung (1) an verschiedene Türme (5) oder Gehäuseteilen (9) der Waffe (11) verschiedener Fahrzeuge (2) adaptierbar und aufrüstbar ist.

## Claims

1. Apparatus having a lifting means for an armoured vehicle (2) having an armoured or weapon turret (4), which can be aimed in azimuth, on the vehicle and having a weapon (11), which can be aimed in elevation, in the turret, and having a wheel chassis or tracked chassis, **characterized in that** a load-lifting device (1) which can be raised in elevation and is telescopic is adapted to a flanged surface on the turret housing (5), and the load-lifting device (1) is equipped if required with its own linear and/or rotary drive.

2. Apparatus having a lifting means for an armoured vehicle (2) having an armoured or weapon turret (4), which can be aimed in azimuth, on the vehicle and having a weapon (11), which can be aimed in elevation, in the turret, and having a wheel chassis or tracked chassis, **characterized in that** a load-lifting device (1) which can be raised in elevation and is telescopic is adapted to that housing part (9) of the weapon (11) which can be aimed in elevation, and the load-lifting device (1) is equipped if required with its own linear and/or rotary drive.

3. Apparatus according to Claim 1 or 2, **characterized in that** the telescopic load-lifting device (1) has a load holding hook or a load holding harness (10) on the jib (1a and the jib (1a) can be extended to a maximum extension length and can be retracted to a minimum length and stowed position.

4. Apparatus according to Claim 1 or 2, **characterized in that** the working area of the load-lifting device (1) is formed with an azimuth rotation axis (6) of the turret (4) and an elevation rotation axis (7) of the weapon (11), as well as the extension axis (8) of the telescope (1a).

5. Apparatus according to Claim 1, **characterized in that** the load-lifting device (1) has its own elevation rotation device (1b) for rotation about the axis (7) on fitting to the turret (4).

6. Apparatus according to one of the abovementioned claims, **characterized in that** the jib (1a) of the load-lifting device (1) is in the form of a telescopic jib, rod guide or robot gripping arm.

7. Apparatus according to one of the abovementioned claims, **characterized in that** the drive for the extension axis (8) of the jib (1a) is operated manually by means of a gearbox from the interior of the turret or from the outside, or is provided by means of hydraulic or electrical auxiliary power energy.

8. Apparatus according to one of the abovementioned claims, **characterized in that** the lifting device (1) is retracted or stowed on the vehicle when not in use or, specifically, parts of the lifting device (1) which are externally adapted to the turret (5) or to the housing (9) of the weapon (11), are removed, and these parts are stored at a suitable point or else at some other location in the vehicle (2).

9. Apparatus according to one of the abovementioned claims, **characterized in that** the interface between the lifting device and the turret is designed such that the lifting device (1) can be adapted and upgraded to different turrets (5) or housing parts (9) of the weapon (11) of different vehicles (2).

## Revendications

1. Dispositif comprenant un moyen de levage pour un véhicule blindé (2) comprenant une tour orientable latéralement d'un véhicule blindé ou d'une arme (4), sur le véhicule, et une arme orientable en hauteur (11) dans la tour, ainsi qu'un châssis de roulement sur roues ou à chenille, **caractérisé en ce qu'**un dispositif de levage de charge orientable en hauteur et télescopable (1) est adapté au niveau d'une surface de bride au boîtier de la tour (5) et le dispositif de levage de charge (1) est éventuellement équipé d'un entraînement linéaire et/ou rotatif approprié.

2. Dispositif comprenant un moyen de levage pour un véhicule blindé (2) comprenant une tour orientable latéralement d'un véhicule blindé ou d'une arme (4), sur le véhicule, et une arme orientable en hauteur (11) dans la tour, ainsi qu'un châssis de roulement sur roues ou à chenille, **caractérisé en ce qu'**un dispositif de levage de charge orientable en hauteur et télescopable (1) est adapté au niveau de la partie du boîtier (9) de l'arme (11) orientable en hauteur, et le dispositif de levage de charge (1) est éventuellement équipé d'un entraînement linéaire et/ou rotatif approprié.

3. Dispositif selon la revendication 1 ou 2, **caractérisé en ce que** le dispositif de levage de charge télescopable (1) présente, sur le bras de potence (1a), un crochet de réception de charge ou un récipient de réception de charge (10) et le bras de potence (1a) peut être sorti sur une longueur de déploiement maximale et rentré sur une longueur minimale et dans une position d'amarrage.

4. Dispositif selon la revendication 1 ou 2, **caractérisé en ce que** l'espace de travail du dispositif de levage de charge (1) est formé avec un axe de rotation latéral (6) de la tour (4) et un axe de rotation vertical (7) de l'arme (11) ainsi que l'axe de déploiement (8) du télescope (1a).

5. Dispositif selon la revendication 1, **caractérisé en ce que** le dispositif de levage de charge (1) possède un dispositif de rotation en hauteur propre (1b) pour la rotation autour de l'axe (7) lors de la fixation sur la tour (4).

6. Dispositif selon l'une quelconque des revendications précédentes, **caractérisé en ce que** le bras de potence (1a) du dispositif de levage de charge (1) est réalisé sous forme de bras de potence télescopable, de guidage à barre ou de bras de préhension de robot.

7. Dispositif selon l'une quelconque des revendications précédentes, **caractérisé en ce que** l'entraînement de l'axe de déploiement (8) du bras de potence (1a) est réalisé manuellement au moyen d'un engrenage depuis l'habitacle de la tour ou est commandé depuis l'extérieur ou au moyen d'une assistance en puissance hydraulique ou électrique.

8. Dispositif selon l'une quelconque des revendications précédentes, **caractérisé en ce que** le dispositif de levage (1), lorsqu'il n'est pas utilisé, est rentré sur le véhicule ou est amarré ou des parties spéciales du dispositif de levage (1), qui sont adaptées à l'extérieur sur la tour (5) ou sur la partie de boîtier (9) de l'arme (11), sont démontées et ces parties peuvent être stockées dans le véhicule (2) à un endroit approprié ou également à un autre endroit.

9. Dispositif selon l'une quelconque des revendications précédentes, **caractérisé en ce que** l'interface entre le dispositif de levage et la tour est réalisée de telle sorte que le dispositif de levage (1) puisse être adapté et équipé sur différentes tours (5) ou parties du boîtier (9) de l'arme (11) de différents véhicules (2).
